# EUROPÄISCHE PATENTSCHRIFT

(11) **EP 2 309 053 B1**
(45) Veröffentlichungstag und Bekanntmachung des Hinweises auf die Patenterteilung: **02.11.2016**
(21) Anmeldenummer: 09401022.0
(22) Anmeldetag: 09.10.2009
(51) Int. Cl.: D06F 58/22

(54) **Wäschebehandlungsmaschine, insbesondere Wäschetrockner**
Laundry treatment machine, in particular laundry dryer
Machine de traitement du linge, notamment sèche-linge

(43) Veröffentlichungstag der Anmeldung: 13.04.2011
(73) Patentinhaber: Miele & Cie. KG, 33332 Gütersloh (DE)
(72) Erfinder: Strasinsky, Wolf-Dieter, 33415 Verl (DE); Rösch, Jürgen, 33378 Rheda-Wiedenbrück (DE)

(56) Entgegenhaltungen:
- EP-A2- 2 107 155
- DE-A1- 19 705 616
- US-B1- 7 020 986

## Beschreibung

Die Erfindung betrifft eine Wäschebehandlungsmaschine, insbesondere Wäschetrockner, mit einer in einem Gehäuse drehbar gelagerten Trommel, einer mit einer Tür verschließbaren Beschickungsöffnung, sowie einem Gebläse und einer Heizeinrichtung zur Erzeugung eines Prozessluftstromes, der über einen Wärmetauscher strömt, dem ein von außen über eine in der Frontwand des Gehäuses angeordnete Revisionsklappe zugänglicher Filtereinsatz im Strömungskanal vorgeschaltet ist (siehe US-B-7 020 986).

Aus dem Stand der Technik, gemäß der WO 2005/090669 A2, ist bereits ein von außen über eine in der Frontwand des Gehäuses angeordnete Revisionsklappe zugänglicher Filtereinsatz im Strömungskanal bekannt. Dieser bekannte Filtereinsatz befindet sich im Strömungskanal in einer Art Kassette, die wie eine Schublade in den Gang durch die Revisionsklappe eingeschoben werden kann, so dass die Prozessluft über den Filtereinsatz strömt, der vor dem Wärmetauscher angeordnet ist.

Zudem ist auch aus der DE 197 05 616 A1 eine Flusenfiltereinrichtung für einen Wäschetrockner bekannt, die mit einer im Prozessluftstrom angeordneten Filtereinrichtung ausgestattet ist, die als Doppelsieb ausgebildet ist. Dieses Doppelsieb ist hierbei der Wärmetauschereinrichtung vorgeschaltet, welches aus einem Flusenfilter besteht, der mit einem Grob- und einem Feinfilter ausgestattet ist. Mit einer derartigen Filtereinrichtung können die im Prozessluftstrom mitgeführten Flusen ausgefiltert werden. Die darüber hinaus im Luftstrom mitgeführten kleinen Partikel von Waschmittelrückständen sind dagegen mit einer solchen Filtereinrichtung nicht auszufiltern. Gerade aber diese Partikelrückstände können den in dem Prozessluftstrom angeordneten Wärmetauscher durch Ablagerung auf der Tauscherfläche verschmutzen und im Laufe der Benutzung zu einer Wirkungsgradverschlechterung der Wärmetauschereinrichtung führen. Die beiden Filter sind dabei in einem zweiteiligen klappbaren Tragrahmen angeordnet, wobei die komplette Einheit vor dem Wärmetauscher platziert wird.

Die US 7,020,986 B1 offenbart eine Wäschebehandlungsmaschine mit einem Filtereinsatz, der von der Frontwand des Gehäuses her zugänglich ist. Der Filtereinsatz umfasst zwei Filtereinsätze, die jeweils als Sieb ausgebildet sind und in einer rahmenförmigen Konstruktion gehalten werden.

Diese bekannten Filtereinsätze bestehen aus mehreren Bauteilen und unterschiedlichen Werkstoffen, so dass der Umgang bezüglich der erforderlichen Revisionen sich aufwendig gestaltet. Denn bei den bekannten Ausführungen des Standes der Technik ist die Entnahme und das wieder Einsetzen des Filtereinsatzes sehr aufwendig, zumal die Standzeiten relativ kurz sind. Die Tiefenfilter müssen je nach Gerät entweder nach ein paar Trockengängen bzw. nach jedem Trockengang gereinigt werden. Da die meisten Tiefenfilter von einer Schublade mit einem Rahmen aufgenommen werden, ist eine separate Abdichtung der Schublade bzw.'des Rahmens gegen das Bodenmodul bzw. der vorderen Luftführung erforderlich. Gerade die gesonderte Positionierung der einzelnen Filterebenen erfordert es, dass diese getrennt zu reinigen sind, was insbesondere auch ein aufwendiges Reinigen der Filter zur Folge hat.

Der Erfindung stellt sich somit die Aufgabe, einen Wäschetrockner derart weiterzubilden, dass die Handhabung des Filtereinsatzes vor einem Wärmetauscher zu Revisionszwecken verbessert bzw. vereinfacht wird.

Erfindungsgemäß wird diese Aufgabe durch die Merkmale des Anspruchs 1 gelöst. Vorteilhafte Ausgestaltungen und Weiterbildungen der Erfindung ergeben sich aus den nachfolgenden abhängigen Ansprüchen.

Zur Verbesserung der Filterwirkung wird direkt vor dem Wärmetauscher ein so genannter Tiefenfilter und Feinfilter als Block ohne Rahmen positioniert. Dieser besteht hierbei in vorteilhafter Weise aus zumindest zwei Filterschichten, die miteinander verklebt sind. Die mit der Erfindung erreichbaren Vorteile bestehen nun darin, dass eine einfache Montage und Demontage des Filtereinsatzes hinter der Revisionsklappe gegeben ist. Zu dem werden durch den Einsatz eines derartigen Tiefenfilterblocks längere Reinigungsintervalle erzielt. Auch bedarf es hier keiner zusätzlichen Abdichtung zwischen dem Tiefenfilter und dem Bodenmodul bzw. der vorderen Luftführung.

Gemäß der Erfindung besteht hierzu der Filtereinsatz aus einem aus wenigstens zwei Filterschichten gebildeten Tiefenfilterblock. Dabei sind die Filterschichten miteinander verklebt und bilden somit eine Einheit, die leicht handhabbar ist sowohl für die Montage als auch für die Reinigung. In vorteilhafter Weiterbildung weist hierbei die Verklebung der Filterschichten zur Herstellung einer unlösbaren Verbindung der Schichten in der Fläche eine Punktklebung auf, wobei im Randbereich der beiden verklebten Filterschichten eine umlaufende Kleberaupe aufgetragen wird. Aufgrund dieser Ausbildung wird erreicht, dass insbesondere die beiden Filterschichten hier wie ein einstückiges Blockelement zusammenwirken. Aufgrund der kleinflächigen bzw. partiellen Verklebung verbleibt der Großteil der Poren unverschlossen, so dass kein Strömungsverlust im Prozessluftkanal feststellbar ist.

In Weiterbildung umfasst hierbei die erste Filterschicht eine Filtermatte mit einer feinen Filterstruktur, wobei diese vorzugsweise eine Struktur im Bereich von 50 bis 80 ppi (50 - 80 Blasen pro Quadratzoll) aufweist. Die zweite Filterschicht umfasst einen blockartigen stabilisierenden Filter, der eine gröbere Filterstruktur aufweist. Hierbei wird vorzugsweise eine Filterstruktur gewählt, die im Bereich von 20 bis 50 ppi liegt. Die zweite Filterschicht wirkt hierbei stabilisierend für das Blockgebilde und bietet insbesondere für die feine Filterstruktur eine stabile Auf- bzw. Anlagefläche.

In Weiterbildung der Erfindung ist im Randbereich des blockartigen Filters, vorzugsweise in der zweiten Filterschicht, eine Ausnehmung in Form einer Nut zur Aufnahme eines Magneten vorgesehen, mit dem insbesondere die exakte Einbauerkennung erfasst wird. Dabei ist der Tiefenfilterblock als separates Einsatzteil selbstdichtend in den Strömungskanal einsetzbar. Um insbesondere den Tiefenfilterblock hier möglichst einfach handhaben zu können, weist dieser eine Kastenform auf, wobei an seiner Vorderseite, also hier auf der Feinfilterseite, eine als Handhabe ausgebildete Grifflasche oder Positionshilfe angeordnet ist. Die Handhabe an dem Tiefenfilterblock besteht hierbei aus einem Bügelgriff, der an der Rückseite der Filtermatte des Filterblocks festgelegt ist. Um den Bügelgriff mit dem Filterblock fest zu verbinden, sind im Filterblock Durchbrüche vorgesehen, in denen die Schenkel des Bügelgriffs verklebt werden können. In vorteilhafter Weise sind noch an den Schenkeln des Bügelgriffs so genannte Stabilisierungsstege oder Flügelelemente vorgesehen, die insbesondere zur Stabilisierung des Tiefenfilterblocks beitragen.

Ein Ausführungsbeispiel der Erfindung ist in den Zeichnungen rein schematisch dargestellt und wird nachfolgend näher beschrieben. Es zeigt:
- Figur 1: eine perspektivische Darstellung eines Wäschetrockners mit explosionsartig dargestelltem Tiefenfilterblock im Bereich der Revisionsklappe;
- Figur 2: eine weitere perspektivische Darstellung des Tiefenfilterblocks in Alleinstellung;
- Figur 3: eine Draufsicht auf den Tiefenfilterblock gemäß der Figur 2; und
- Figur 4: eine Seitenansicht des Tiefenfilterblocks gemäß der Figur 2.

Die Figur 1 zeigt eine Wäschebehandlungsmaschine, wobei es sich hierbei um einen Wäschetrockner 1 handelt. Der Wäschetrockner 1, gemäß der Figur 1, ist mit einer in einem Gehäuse 2 drehbar nicht näher dargestellten Trommel ausgestattet, wobei im Frontbereich eine Tür 3 vorgesehen ist, die die Beschickungsöffnung zur Trommel verschließt. Weiter befindet sich in dem Gehäuse 2 ein Gebläse und eine Heizeinrichtung zur Erzeugung eines Prozessluftstromes, der über einen Wärmetauscher strömt. Dabei befindet sich in der Frontwand 4 des Gehäuses 2 eine Revisionsklappe 5, die den Zugang zu einem Filtereinsatz 6 im Strömungskanal 17 ermöglicht, so wie es in der Figur 1 in der perspektivischen und explosionsartigen Darstellung gezeigt wird. Der Filtereinsatz 6 besteht hierbei aus einem aus wenigstens zwei Filterschichten 7 und 8 gebildeten Tiefenfilterblock 9. Wie insbesondere aus den Figuren 2, 3 und 4 zu erkennen ist, sind die Filterschichten 7 und 8 miteinander verklebt. Angedeutet in der Figur 3 weist die Verklebung der Filterschichten 7 und 8 zur unlösbaren Verbindung der Schichten 7 und 8 in der Fläche eine Punktklebung 10 auf. Die einzelnen Klebepunkte 10 haben einen Durchmesser von etwa 1 mm bis 10 mm. Im Randbereich 11 weist die Verklebung einen umlaufenden Kleberaupenauftrag auf, so dass insbesondere die Randbereiche 11 hier eine feste Verbindung erfahren. Die Kleberaupe ist etwa 1 mm bis 10 mm breit. Dabei umfasst die erste Filterschicht 7 eine Filtermatte mit einer feinen Filterstruktur. Die Filterstruktur weist hierbei in vorteilhafter Weise 50 bis 80 ppi auf. Die zweite Filterschicht 8 umfasst einen blockartigen Filter, der eine gröbere Filterstruktur aufweist. Hierbei weist die zweite Filterschicht vorzugsweise eine Filterstruktur bzw. Porenstruktur im Bereich von 20 bis 50 ppi auf. Somit wird gewährleistet, dass insbesondere die zweite Filterschicht 8 hier die Stabilität für den Tiefenfilterblock 9 bereitstellt, und dies im Besonderen für die im Strömungskanal 17 vorgeschaltete erste Filterschicht 7. Wie insbesondere aus der Figur 2 und auch aus der Figur 4 zu erkennen ist, ist im Randbereich 11 des blockartigen Filters, vorzugsweise in der zweiten Filterschicht 8, eine Ausnehmung in Form einer Nut 12 für einen nicht näher dargestellten Magneten vorgesehen. Mit Hilfe des Magnets kann im Zusammenwirken mit einem feststehenden Sensor im Kanal die exakte Einbaulage des Tiefenfilterblocks 9 erkannt werden, so dass die Steuerung den Betrieb des Trockners nur bei einer exakten Einbaulage durchführen oder andernfalls eine Störmeldung ausgeben kann.

Der Tiefenfilterblock 9 ist als separates Einsatzteil selbstdichtend in den Strömungskanal einsetzbar. Dabei weist er eine Kastenform auf, wobei an seiner Vorderseite eine als Handhabe ausgebildete Grifflasche oder Positionierhilfe vorgesehen ist. Die Handhabe an dem Tiefenblockfilter 9 ist hierbei als Bügelgriff 13 ausgebildet, der an der Vorderseite zur Filterschicht 7 des Tiefenblockfilters 9 festgelegt ist. Wie aus der Figur 2 aber auch aus den Figuren 3 und 4 zu erkennen ist, sind zusätzliche Stabilisierungsstege 14 an den Schenkeln 15 und 16 des Bügelgriffs 13 angeformt, die insbesondere die Fläche überstreichen, so dass dadurch eine zusätzliche Stabilität in den Tiefenfilterblock 9 eingebracht wird, wenn die Prozessluft durch den Tiefenfilterblock 9 strömt oder wenn der Filterblock 9 mittels der Handhabe 13 im Strömungskanal 17 bewegt wird.

## Patentansprüche

1. Wäschebehandlungsmaschine, insbesondere Wäschetrockner (1), mit einer in einem Gehäuse (2) drehbar gelagerten Trommel, einer mit einer Tür (3) verschließbaren Beschickungsöffnung, sowie einem Gebläse und einer Heizeinrichtung zur Erzeugung eines Prozessluftstromes, der über einen Wärmetauscher strömt, dem ein von außen über eine in der Frontwand (4) des Gehäuses (2) angeordnete Revisionsklappe (5) zugänglicher Filtereinsatz (6) im Strömungskanal (17) vorgeschaltet ist,
**dadurch gekennzeichnet,**
**dass** der Filtereinsatz (6) aus einem aus wenigstens zwei miteinander verklebten Filterschichten (7, 8) gebildeten rahmenlosen Tiefenfilterblock (9) besteht.

2. Wäschebehandlungsmaschine insbesondere Wäschetrockner nach Anspruch 1,
**dadurch gekennzeichnet,**
**dass** die Verklebung der Filterschichten (7, 8) zur unlösbaren Verbindung der Schichten in der Fläche eine Punktklebung (10) aufweist.

3. Wäschebehandlungsmaschine insbesondere Wäschetrockner nach Anspruch 2,
**dadurch gekennzeichnet,**
**dass** die Verklebung im Randbereich (11) einen umlaufenden Kleberraupenauftrag aufweist.

4. Wäschebehandlungsmaschine insbesondere Wäschetrockner nach Anspruch 1,
**dadurch gekennzeichnet,**
**dass** die erste Filterschicht (7) eine Filtermatte mit einer feinen Filterstruktur umfasst.

5. Wäschebehandlungsmaschine insbesondere Wäschetrockner nach Anspruch 4,
**dadurch gekennzeichnet,**
**dass** die erste Filterschicht (7) vorzugsweise eine Filterstruktur im Bereich von 50 bis 80 ppi aufweist.

6. Wäschebehandlungsmaschine insbesondere Wäschetrockner nach Anspruch 1,
**dadurch gekennzeichnet,**
**dass** die zweite Filterschicht (8) einen blockartigen Filter umfasst, der eine gröbere Filter-struktur aufweist.

7. Wäschebehandlungsmaschine insbesondere Wäschetrockner nach Anspruch 6,
**dadurch gekennzeichnet,**
**dass** die zweite Filterschicht (8) vorzugsweise eine Filterstruktur im Bereich von 20 bis 50 ppi aufweist.

8. Wäschebehandlungsmaschine insbesondere Wäschetrockner nach Anspruch 7,
**dadurch gekennzeichnet,**
**dass** im Randbereich (11) des blockartigen Filters vorzugsweise in der zweiten Filterschicht (8) eine Ausnehmung in Form einer Nut (12) für einen Magneten vorgesehen ist, zur exakten Einbauerkennung.

9. Wäschebehandlungsmaschine insbesondere Wäschetrockner nach Anspruch 1,
**dadurch gekennzeichnet,**
**dass** der Tiefenfilterblock (9) als separates Einsatzteil selbst dichtend in den Strömungskanal einsetzbar ist.

10. Wäschebehandlungsmaschine insbesondere Wäschetrockner nach Anspruch 9,
**dadurch gekennzeichnet,**
**dass** der Tiefenfilterblock (9) eine Kastenform aufweist, wobei an seiner Vorderseite eine als Handhabe ausgebildete Grifflasche oder Positionierhilfe angeordnet ist.

11. Wäschebehandlungsmaschine insbesondere Wäschetrockner nach Anspruch 10,
**dadurch gekennzeichnet,**
**dass** die Handhabe an dem Tiefenfilterblock (9) als Bügelgriff (13) ausgebildet ist, der an der Rückseite zur Filtermatte des Tiefenfilterblocks (9) festgelegt ist.

## Claims

1. Laundry treatment appliance, in particular a tumble dryer (1), comprising a drum mounted rotatably in a housing (2), a loading opening which can be closed by a door (3), a fan, and a heating device for generating a process air stream that flows via a heat exchanger, connected upstream of which in the flow channel (17) is a filter insert (6) that is accessible from outside via an inspection flap (5) arranged in the front wall (4) of the housing (2),
**characterised in that**
the filter insert (6) consists of a frameless depth filter block (9) formed of at least two filter layers (7, 8) which have been bonded to one another.

2. Laundry treatment appliance, in particular a tumble dryer, according to claim 1,
**characterised in that**
the bonding of the filter layers (7, 8) comprises a spot bonding (10) for permanently connecting the surfaces of the layers.

3. Laundry treatment appliance, in particular a tumble dryer, according to claim 2,
**characterised in that**
the bonding in the edge portion (11) comprises application of an adhesive bead around the periphery.

4. Laundry treatment appliance, in particular a tumble dryer, according to claim 1,
**characterised in that**
the first filter layer (7) comprises a filter mat having a fine filter structure.

5. Laundry treatment appliance, in particular a tumble dryer, according to claim 4,
**characterised in that**
the first filter layer (7) preferably comprises a filter structure in the range of from 50 to 80 ppi.

6. Laundry treatment appliance, in particular a tumble dryer, according to claim 1,
**characterised in that**
the second filter layer (8) has a block-like filter having a coarser filter structure.

7. Laundry treatment appliance, in particular a tumble dryer, according to claim 6,
**characterised in that**
the second filter layer (8) preferably comprises a filter structure in the range of from 20 to 50 ppi.

8. Laundry treatment appliance, in particular a tumble dryer, according to claim 7,
**characterised in that**
a recess in the form of a groove (12) is provided for a magnet in the edge portion (11) of the block-like filter, preferably in the second filter layer (8), for accurately detecting installation.

9. Laundry treatment appliance, in particular a tumble dryer, according to claim 1,
**characterised in that**
the depth filter block (9) can be inserted as a separate insert into the flow channel in a self-sealing manner.

10. Laundry treatment appliance, in particular a tumble dryer, according to claim 9,
**characterised in that**
the depth filter block (9) is box-shaped, a grip tab or positioning means formed as a handle being arranged on the front of said depth filter block.

11. Laundry treatment appliance, in particular a tumble dryer, according to claim 10,
**characterised in that**
the handle on the depth filter block (9) is formed as a stirrup-shaped handle (13) which is fixed to the rear side of the filter mat in the depth filter block (9).

## Revendications

1. Machine de traitement du linge, en particulier sèche-linge (1), avec un tambour supporté en rotation dans un carter (2), une ouverture de chargement pouvant être fermée avec une porte (3), ainsi qu'avec un ventilateur et un dispositif de chauffage pour la production d'un flux d'air de process qui s'écoule par le biais d'un échangeur de chaleur en amont duquel est monté, dans la canalisation d'écoulement (17), un cartouche filtrante (6) accessible à partir de l'extérieur par le biais d'un clapet de révision (5) disposé dans la paroi frontale (4) du carter (2),
**caractérisée en ce que**
la cartouche filtrante (6) se compose d'un bloc filtrant à lit profond (9) sans cadre formé d'au moins deux couches filtrantes (7, 8) collées l'une à l'autre.

2. Machine de traitement du linge, en particulier sèche-linge selon la revendication 1,
caractérisée ce que
le collage des couches filtrantes (7, 8) présente un collage par points (10) pour le raccordement non détachable des couches dans la surface.

3. Machine de traitement du linge, en particulier sèche-linge selon la revendication 2,
caractérisée ce que
le collage présente une application de cordon de colle périphérique dans la zone de bord (11).

4. Machine de traitement du linge, en particulier sèche-linge selon la revendication 1,
caractérisée ce que
la première couche filtrante (7) comprend un mat filtrant avec une structure filtrante fine.

5. Machine de traitement du linge, en particulier sèche-linge selon la revendication 4,
caractérisée ce que
la première couche filtrante (7) présente de préférence une structure filtrante dans la plage de 50 à 80 ppi.

6. Machine de traitement du linge, en particulier sèche-linge selon la revendication 1,
caractérisée ce que
la deuxième couche filtrante (8) comprend un filtre du type bloc qui présente une structure filtrante plus grossière.

7. Machine de traitement du linge, en particulier sèche-linge selon la revendication 6,
caractérisée ce que
la deuxième couche filtrante (8) présente de préférence une structure filtrante dans la plage de 20 à 50 ppi.

8. Machine de traitement du linge, en particulier sèche-linge selon la revendication 7,
caractérisée ce que,
dans la zone de bord (11) du filtre du type bloc, de préférence dans la deuxième couche filtrante (8), il est prévu un creux sous la forme d'une rainure (12) pour un aimant pour une identification exacte du montage.

9. Machine de traitement du linge, en particulier sèche-linge selon la revendication 1,
caractérisée ce que
le bloc filtrant à lit profond (9) peut être inséré de façon autoétanche dans la canalisation d'écoulement en tant que partie d'insertion séparée.

10. Machine de traitement du linge, en particulier sèche-linge selon la revendication 9,
caractérisée ce que
le bloc filtrant à lit profond (9) présente une forme de caisson, dans laquelle une languette de préhension ou une aide au positionnement constitué(e) en tant que manette est disposé(e) sur le côté avant du bloc filtrant à lit profond.

11. Machine de traitement du linge, en particulier sèche-linge selon la revendication 10,
caractérisée ce que
la manette est constituée sur le bloc filtrant à lit profond (9) en tant qu'étrier de préhension (13) qui est immobilisé sur le côté arrière vers le mat filtrant du bloc filtrant à lit profond (9).
